# EUROPÄISCHE PATENTSCHRIFT

(11) **EP 1 726 756 B1**
(45) Veröffentlichungstag und Bekanntmachung des Hinweises auf die Patenterteilung: **28.05.2008**
(21) Anmeldenummer: 05112103.6
(22) Anmeldetag: 14.12.2005
(51) Int. Cl.: E05C 9/00, E05C 9/18, E05C 9/20

(54) **Beschlagteil für einen Treibstangenbeschlag**
Fitting component for an espagnolette fitting
Elément de ferrure pour ferrure à crémone

(30) Priorität: 21.01.2005 DE 102005002909
(43) Veröffentlichungstag der Anmeldung: 29.11.2006
(73) Patentinhaber: Aug. Winkhaus GmbH & Co. KG, 48291 Telgte (DE)
(72) Erfinder: Bernsmann, Wolfgang, 48291, Telgte (DE); Kaup, Ludger, 48153, Münster (DE); Schenck, Hans-Peter, 48291, Telgte (DE)

(56) Entgegenhaltungen:
- EP-A1- 1 030 017
- DE-A1- 2 227 377
- DE-U- 7 044 611
- DE-U- 7 406 520

## Beschreibung

Die Erfindung betrifft ein Beschlagteil für einen Treibstangenbeschlag mit einer Eckumlenkung einer Treibstange und mit einem Schließteil, dessen Bewegung mit der Bewegung der Treibstange gekoppelt ist, mit zumindest einem geraden, mit einem flexiblen Band der Eckumlenkung verbundenen Abschnitt der Treibstange und mit zur Koppelung des freien Endes des Bandes und des geraden Abschnitts der Treibstange mit weiterführenden Bauteilen vorgesehenen Anschlüssen.

Ein solches Beschlagteil ermöglicht die Anordnung von Schließteile aufweisenden Verschlüssen über den Umfang des den Treibstangenbeschlag aufweisenden Fensters und sind aus der Praxis bekannt. Bei den bekannten Beschlagteilen ist das Schließteil als in die Treibstange eingepresster Schließzapfen ausgebildet und durchdringt einen Abschnitt einer Stulpschiene durch ein Langloch. Das Schließteil hintergreift die Stulpschiene und bildet damit eine Führung für den Abschnitt der Treibstange. Die Stulpschiene ist mit einer aus einem gebogenen Blech gefertigten Führung für das Band der Eckumlenkung verbunden. Einander zugewandte Enden des Bandes und des Abschnitts der Treibstange sind ebenfalls miteinander verbunden. Der Vorteil dieses Beschlagteils besteht darin, dass sich die Eckumlenkung und das Schließteil unmittelbar nebeneinander anordnen und als vormontierte bauliche Einheit in dem Treibstangenbeschlag montieren lassen. Nachteilig ist jedoch, dass das Beschlagteil sehr aufwändig aufgebaut ist und eine aufwändige Montage erfordert.

Weiterhin sind andere Schließteile als Schließzapfen nur mit großem Aufwand an dem Beschlagteil montierbar. Häufig ist es jedoch zur Erhöhung der Aufbruchssicherheit des Treibstangenbeschlages wünschenswert, die Schließteile als Schwenkriegel auszubilden.

Aus der DE 70 44 611 U ist ein Umlenkbeschlag für Fenster bekannt geworden, an welchem ein Gehäuse befestigt ist. Das Gehäuse nimmt einen Schwenkriegel auf. Die Montage des Umlenkbeschlages gestaltet sich hierdurch sehr aufwändig.

Die DE 74 06 520 U offenbart eine Eckumlenkung für Stellgestänge bei Fenstern. Die Eckumlenkung hat eine wellenförmige Führung für ein Federstahlband.

Der Erfindung liegt das Problem zugrunde, ein Beschlagteil der eingangs genannten Art so weiterzubilden, dass es möglichst einfach aufgebaut ist und eine hohe Aufbruchssicherheit bietet.

Dieses Problem wird erfindungsgemäß dadurch gelöst, dass ein gemeinsames einstückiges Gehäuse den geraden Abschnitt und das Band der Eckumlenkung aufnimmt und dass das Schließteil schwenkbar in dem Gehäuse gelagert ist und dass das gemeinsame Gehäuse aus Leichtmetall gefertigt ist und eine bogenförmige Nut zur Aufnahme des Bandes der Eckumlenkung hat.

Durch diese Gestaltung sind die Führung des Bandes der Eckumlenkung und eine Führung für das Schließteil über das Gehäuse miteinander verbunden. Dies führt zunächst zu einer besonders genauen Positionierung der Bauteile zueinander und zu einem einfachen Aufbau des erfindungsgemäßen Beschlagteils. Weiterhin wird das Schließteil von dem Gehäuse schwenkbar geführt, so dass das erfindungsgemäße Beschlagteil eine besonders hohe Aufbruchssicherheit bietet. Weiterhin weist das erfindungsgemäße Beschlagteil eine besonders geringe Anzahl von Bauteilen auf und lässt sich daher besonders einfach montieren. Das Gehäuse weist eine hohe Stabilität auf und lässt sich kostengünstig in einer Großserie fertigen, wenn das gemeinsame Gehäuse aus Leichtmetall gefertigt ist und eine bogenförmige Nut zur Aufnahme des Bandes der Eckumlenkung hat. Vorzugsweise wird das aus Leichtmetall gefertigte Gehäuse kostengünstig im Spritzgussverfahren gefertigt.

Die Führungen des geraden Abschnitts der Treibstange und des Bandes der Eckumlenkung erfordern gemäß einer anderen vorteilhaften Weiterbildung der Erfindung einen besonders geringen baulichen Aufwand, wenn das gemeinsame Gehäuse einen parallel zum Bewegungsbereich der Treibstange angeordneten Steg aufweist, wenn auf einer Seite des Steges die Nut zur Aufnahme des Bandes angeordnet und auf der anderen Seite ein Ende des geraden Abschnitts der Treibstange geführt ist und wenn das Band und der gerade Abschnitt über ein Koppelmittel miteinander verbunden sind.

Das erfindungsgemäße Beschlagteil gestaltet sich besonders kompakt, wenn der Steg eine Ausnehmung aufweist und wenn das Koppelmittel die Ausnehmung durchdringt. Vorzugsweise ist die Ausnehmung ein Langloch und erzeugt damit eine Führung für das Koppelmittel.

Das erfindungsgemäße Beschlagteil lässt sich für unterschiedliche Abmessungen einer Beschlagnut anpassen, wenn der gerade Abschnitt der Treibstange im Bereich des schwenkbaren Schließteils gekröpft ist. Hierdurch kann die Kröpfung bis zu dem Boden der Beschlagnut geführt und das Schließteil mit entsprechenden Abmessungen versehen werden.

Das erfindungsgemäße Beschlagteil lässt sich auch in besonders niedrigen Beschlagnuten einsetzen, wenn das Gehäuse im Bereich des Schließteils hervorsteht.

Eine Selbsthemmung des Schließteils lässt sich gemäß einer anderen vorteilhaften Weiterbildung der Erfindung einfach erreichen, wenn die Treibstange ein Blockierelement aufweist und wenn das Blockierelement in der heraus geschwenkten Stellung des Schließteils einen Vorsprung des schwenkbaren Schließteils hintergreift. Durch die Selbsthemmung wird verhindert, dass das Schließteil von außen in das Gehäuse zurück gedrückt werden kann. Dies trägt zur weiteren Erhöhung der Aufbruchssicherheit des mit dem erfindungsgemäßen Beschlagteil ausgestatteten Treibstangenbeschlages bei.

Der bauliche Aufwand für die selbsthemmende Gestaltung des Schließteils lässt sich gemäß einer anderen vorteilhaften Weiterbildung der Erfindung besonders gering halten, wenn das Blockierelement einstückig mit der Treibstange gefertigt ist und der Vorsprung Teil einer beim Antrieb des Schließteils mit einer Verzahnung der Treibstange in Eingriff stehenden Verzahnung des Schließteils ist.

Zur Vereinfachung der Montage des erfindungsgemäßen Beschlagteils trägt es bei, wenn das Gehäuse eine Abdeckung aufweist und wenn die Abdeckung und das Gehäuse einander gegenüberstehende Ausnehmungen für eine Lagerung des Schließteils aufweisen. Die Abdeckung erhöht zudem die Stabilität des Gehäuses.

Ein Verklemmen des Schließteils durch eine axiale Verspannung des Gehäuses mit der Abdeckung lässt sich gemäß einer anderen vorteilhaften Weiterbildung der Erfindung einfach vermeiden, wenn die Lagerung des Schließteils einen in den Ausnehmungen der Abdeckung und des Gehäuses gehaltenen Lagerbolzen aufweisen und wenn das Schließteil auf dem Lagerbolzen gelagert ist.

Zur Verbindung des erfindungsgemäßen Beschlagteils mit angrenzenden Bauteilen des Treibstangenbeschlages trägt es bei, wenn das Gehäuse zumindest einen Flansch zur Anbindung einer Stulpschiene hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem ein erfindungsgemäßes Beschlagteil aufweisenden Treibstangenbeschlag,
- Fig. 2: das erfindungsgemäße Beschlagteil aus Figur 1 in einer perspektivischen Darstellung,
- Fig. 3: das erfindungsgemäße Beschlagteil in einer Schließstellung,
- Fig. 4: stark vergrößert eine perspektivische Darstellung eines Antriebs eines Schwenkteils des erfindungsgemäßen Beschlagteils

Figur 1 zeigt ein Fenster mit einem gegen einen Rahmen 1 schwenkbaren Flügel 2. Das Fenster weist einen Treibstangenbeschlag 3 mit einer von einer Handhabe 4 antreibbaren Treibstange 5 auf. Die Treibstange 5 steuert einen Verschluss 6 zur Verriegelung des Flügels in dem Rahmen an. Der Verschluss 6 weist ein Beschlagteil 7 auf, welches eine bauliche Einheit mit einer Eckumlenkung 8 der Treibstange 5 bildet. Weiterhin weist der Treibstangenbeschlag 3 weitere Verschlüsse 9 auf, von denen beispielhaft einer dargestellt ist.

Figur 2 zeigt perspektivisch das Beschlagteil 7 aus Figur 1 mit einem schwenkbaren Schließteil 10, welches mit einem an dem Rahmen 1 befestigten Schließblech 11 zusammenwirkt. Figur 3 zeigt das Beschlagteil 7 mit dem Schließblech 11 in einer Ansicht von unten. Das Beschlagteil 7 hat ein gemeinsames Gehäuse 12 für eine Lagerung 13 des schwenkbaren Schließteils 10 und der Eckumlenkung 8 und ist an dem in Figur 1 dargestellten Flügel 2 befestigt. An dem Gehäuse 12 ist ein gerader Abschnitt 14 der Treibstange 5 längsverschieblich und ein Band 15 der Eckumlenkung 8 geführt. Das Gehäuse 12 hat zur Führung des Bandes 15 der Eckumlenkung 8 eine Nut 16. Die Verbindung der einander zugewandten Enden des Bandes 15 und des geraden Abschnitts 14 erfolgt über durch einen Steg 17 des Gehäuses 12 geführte Koppelmittel 18. Der Steg 17 weist hierfür eine Ausnehmung 19 zur Durchführung der Koppelmittel 18 auf. Das Schließteil 10 ist auf einem in dem Gehäuse 12 befestigten Lagerbolzen 20 gelagert und weist eine Verzahnung 21 auf, mit der es mit einer Verzahnung 22 des geraden Abschnitts 14 der Treibstange 5 gekoppelt ist. Die Treibstange 5 hat im Bereich seiner Verzahnung 22 eine Kröpfung 23 und steht im Bereich des Schließteils 10 geringfügig hervor. Hierdurch lässt sich das Gehäuse 12 auch in sehr flachen Beschlagnuten des Flügels 2 einsetzen.

Weiterhin zeigen Figur 2 und 3, dass das freie Ende des geraden Abschnitts 14 der Treibstange 5 und das freie Ende des Bandes 15 der Eckumlenkung 8 Anschlüsse 24, 25 aufweisen, an denen sich weiterführende Bauteile des in Figur 1 dargestellten Treibstangenbeschlages 3 anschlie-ßen lassen. Das Gehäuse 12 weist Flansche 26, 27 zum Anschluss von nicht dargestellten, die Treibstange 5 abdeckenden Stulpschienen auf.

Figur 4 zeigt stark vergrößert das Schließteil 10 mit angrenzenden Bereichen des geraden Abschnitts 14 der Treibstange 5. Die Verzahnung 22 der Treibstange 5 steht im Eingriff mit der Verzahnung 21 des Schließteils 10, wobei das Schließteil 10 in der aus dem Gehäuse 12 heraus geschwenkten Lage dargestellt ist. Ein als Teil der Verzahnung 22 des geraden Abschnitts 14 der Treibstange 5 ausgebildetes Blockierelement 28 steht im Bewegungsbereich eines als Teil der Verzahnung 21 des Schließteils 10 ausgebildeten Vorsprungs 29. Damit lässt sich das Schließteil 10 ohne vorherige Bewegung der Treibstange 5 nicht in das Gehäuse 12 zurück drücken. Bei einem Antrieb der Treibstange 5 hingegen wirken die Verzahnungen 21, 22 des geraden Abschnitts 14 der Treibstange 5 und des Schließteils 10 derart zusammen, dass das Schließteil 10 in das Gehäuse 12 zurück geschwenkt wird. An die Verzahnung 22 des geraden Abschnitts 14 der Treibstange 5 grenzt ein als Langloch ausgebildeter Leergang 30 an. Wenn die Verzahnung 21 des Schließteils 10 in den Leergang 30 eindringt, befindet sich das Schließteil 10 innerhalb des Gehäuses 12. Anschließend lässt sich die Treibstange 5 verschieben, ohne dass das Schließteil 10 weiter verschwenkt wird. Dies ist häufig erforderlich, um weitere Bauteile des Treibstangenbeschlages 3 ohne Bewegung des Schließteils 10 anzusteuern und damit den in Figur 1 dargestellten Flügel 2 beispielsweise in eine Kippstellung zu bewegen.

## Patentansprüche

1. Beschlagteil (7) für einen Treibstangenbeschlag (3) mit einer Eckumlenkung (8) einer Treibstange (5) und mit einem Schließteil (10), dessen Bewegung mit der Bewegung der Treibstange (5) gekoppelt ist, mit zumindest einem geraden, mit einem flexiblen Band (15) der Eckumlenkung (8) verbundenen Abschnitt (14) der Treibstange (5) und mit zur Koppelung des freien Endes des Bandes (15) und des geraden Abschnitts (14) der Treibstange (5) mit weiterführenden Bauteilen vorgesehenen Anschlüssen (24, 25), **dadurch gekennzeichnet, dass** ein gemeinsames einstückiges Gehäuse (12) den geraden Abschnitt (14) und das Band (15) der Eckumlenkung (8) aufnimmt und dass das Schließteil (10) schwenkbar in dem Gehäuse (12) gelagert ist und dass das gemeinsame Gehäuse (12) aus Leichtmetall gefertigt ist und eine bogenförmige Nut (16) zur Aufnahme des Bandes (15) der Eckumlenkung (8) hat.

2. Beschlagteil (7) nach Anspruch 1, **dadurch gekennzeichnet, dass** das gemeinsame Gehäuse (12) aus Zinkdruckguss gefertigt ist.

3. Beschlagteil nach Anspruch 2, **dadurch gekennzeichnet, dass** das gemeinsame Gehäuse (12) einen parallel zum Bewegungsbereich der Treibstange (5) angeordneten Steg (17) aufweist, dass auf einer Seite des Steges (17) die Nut (16) zur Aufnahme des Bandes (15) angeordnet und auf der anderen Seite ein Ende des geraden Abschnitts (14) der Treibstange (5) geführt ist und dass das Band (15) und der gerade Abschnitt (14) über ein Koppelmittel (18) miteinander verbunden sind.

4. Beschlagteil nach Anspruch 3, **dadurch gekennzeichnet, dass** der Steg (17) eine Ausnehmung (19) aufweist und dass das Koppelmittel (18) die Ausnehmung (19) durchdringt.

5. Beschlagteil nach Anspruch 1, **dadurch gekennzeichnet, dass** der gerade Abschnitt (14) der Treibstange (5) im Bereich des schwenkbaren Schließteils (10) gekröpft ist.

6. Beschlagteil nach Anspruch 1, **dadurch gekennzeichnet, dass** das Gehäuse (12) im Bereich des Schließteils (10) hervorsteht.

7. Beschlagteil nach Anspruch 1, **dadurch gekennzeichnet, dass** die Treibstange (5) ein Blockierelement (28) aufweist und dass das Blockierelement (28) in der heraus geschwenkten Stellung des Schließteils (10) einen Vorsprung (29) des schwenkbaren Schließteils (10) hintergreift.

8. Beschlagteil nach Anspruch 7, **dadurch gekennzeichnet, dass** das Blockierelement (28) einstückig mit der Treibstange (5) gefertigt ist und der Vorsprung (29) Teil einer beim Antrieb des schwenkbaren Schließteils (10) mit einer Verzahnung (22) der Treibstange (5) in Eingriff stehenden Verzahnung (21) des Schließteils (10) ist.

9. Beschlagteil nach Anspruch 1, **dadurch gekennzeichnet, dass** das Gehäuse (12) eine Abdeckung aufweist und dass die Abdeckung und das Gehäuse (12) einander gegenüberstehende Ausnehmungen (19) für eine Lagerung (13) des Schließteils (10) aufweisen.

10. Beschlagteil nach Anspruch 9, **dadurch gekennzeichnet, dass** die Lagerung (13) des Schließteils (10) einen in den Ausnehmungen (19) der Abdeckung und des Gehäuses (12) gehaltenen Lagerbolzen (20) aufweist und dass das Schließteil (10) auf dem Lagerbolzen (20) gelagert ist.

11. Beschlagteil nach Anspruch 1, **dadurch gekennzeichnet, dass** das Gehäuse (12) zumindest einen Flansch (26, 27) zur Anbindung einer Stulpschiene hat.

## Claims

1. Fitting component (7) for an espagnolette fitting (3) with a corner deflection arrangement (8) of a drive bar (5) and with a closure part (10), the movement of which is coupled to the movement of the drive bar (5), with at least one straight section (14) of the drive bar (5) connected to a flexible strip (15) of the corner deflection arrangement (8) and with connections (24, 25) provided for the coupling of the free end of the strip (15) and the straight section (14) of the drive bar (5) to further component parts, **characterised in that** a common single-piece housing (12) accommodates the straight section (14) and the strip (15) of the corner deflection arrangement (8), and **in that** the closure part (10) is mounted so as to pivot in the housing (12), and **in that** the common housing (12) is manufactured from light metal and has a bow-shaped groove (16) to accommodate the strip (15) of the corner deflection arrangement (8).

2. Fitting component (7) according to Claim 1, **characterised in that** the common housing (12) is made of zinc die-casting.

3. Fitting component according to Claim 2, **characterised in that** the common housing (12) has a web (17) arranged parallel to the movement area of the drive bar (5), **in that** on one side of the web (17) the groove (16) to accommodate the strip (15) is arranged and on the other side an end of the straight section (14) of the drive bar (5) is guided, and **in that** the strip (15) and the straight section (14) are connected to one another by a coupling means (18).

4. Fitting component according to Claim 3, **characterised in that** the web (17) has a cut-out aperture (19), and **in that** the coupling means (18) passes through the cut-out aperture (19).

5. Fitting component according to Claim 1, **characterised in that** the straight section (14) of the drive bar (5) is cropped in the area of the pivotable closure part (10).

6. Fitting component according to Claim 1, **characterised in that** the housing (12) projects in the area of the closure part (10).

7. Fitting component according to Claim 1, **characterised in that** the drive bar (5) has a blocking element (28), and **in that**, with the closure part (10) in the outwards pivoted position, the blocking element (28) engages behind a projection (29) of the pivotable closure part (10).

8. Fitting component according to Claim 7, **characterised in that** the blocking element (28) is manufactured as one piece with the drive bar (5) and the projection (29) is a part of a teeth arrangement (21) of the closure part (10) which, when the pivotable closure part (10) is driven, is in engagement with a teeth arrangement (22) of the drive bar (5).

9. Fitting component according to Claim 1, **characterised in that** the housing (12) has a cover, and **in that** the cover and the housing (12) have mutually opposed cut-out apertures (19) for a bearing mounting (13) of the closure part (10).

10. Fitting component according to Claim 9, **characterised in that** the bearing mounting (13) of the closure part (10) has a bearing bolt (20) retained in the cut-out apertures (19) of the cover and of the housing (12), and **in that** the closure part (10) is mounted on the bearing bolt (20).

11. Fitting component according to Claim 1, **characterised in that** the housing (12) has at least one flange (26, 27) for connecting a face-plate rail.

## Revendications

1. Élément de ferrure (7) pour une crémone-serrure (3) avec un renvoi d'angle (8) d'une tringle de commande (5) et avec un élément de fermeture (10), dont le mouvement est indexé sur le mouvement de la tringle de commande (5), avec au moins une partie droite (14) de la tringle de commande (5), reliée à une bande (15) flexible du renvoi d'angle (8), et avec des raccords (24, 25) prévus pour coupler l'extrémité libre de la bande (15) et de la partie droite (14) de la tringle de commande (5) avec des éléments de transmission, **caractérisé en ce qu'**un boîtier (12) commun d'un seul tenant reçoit la partie droite (14) et la bande (15) du renvoi d'angle (8), et **en ce que** l'élément de fermeture (10) est monté pivotant dans le boîtier (12), et **en ce que** le boîtier (12) commun est réalisé en métal léger et comporte une rainure (16) courbe, destinée à recevoir la bande (15) du renvoi d'angle (8).

2. Élément de ferrure (7) selon la revendication 1, **caractérisé en ce que** le boîtier (12) commun est réalisé dans une pièce en zinc moulée sous pression.

3. Élément de ferrure selon la revendication 2, **caractérisé en ce que** le boîtier (12) commun comporte une arête (17) parallèle à la zone de mouvement de la tringle de commande (5), **en ce que** sur un côté de l'arête (17) est agencée la rainure (16) destinée à recevoir la bande (15) et sur l'autre côté est logée une extrémité de la partie droite (14) de la tringle de commande (5), et **en ce que** la bande (15) et la partie droite (14) sont reliées l'une à l'autre par l'intermédiaire d'un moyen de couplage (18).

4. Élément de ferrure selon la revendication 3, **caractérisé en ce que** l'arête (17) comporte un évidement (19) et **en ce que** le moyen de couplage (18) passe à travers l'évidement (19).

5. Élément de ferrure selon la revendication 1, **caractérisé en ce que** la partie droite (14) de la tringle de commande (5) est coudée dans la zone de i'élément de fermeture (10) pivotant.

6. Élément de ferrure selon la revendication 1, **caractérisé en ce que** le boîtier (12) forme une saillie dans la zone de l'élément de fermeture (10).

7. Élément de ferrure selon la revendication 1, **caractérisé en ce que** la tringle de commande (5) comporte un élément de blocage (28) et **en ce que** l'élément de blocage (28), dans la position de l'élément de fermeture (10) pivoté vers l'extérieur, enserre par l'arrière une saillie (29) de l'élément de fermeture (10) pivotant.

8. Élément de ferrure selon la revendication 7, **caractérisé en ce que** l'élément de blocage (28) est réalisé d'un seul tenant avec la tringle de commande (5) et la saillie (29) est une partie d'une denture (21) de l'élément de fermeture (10), laquelle engrène avec une denture (22) de la tringle de commande (5) en cas d'actionnement de l'élément de fermeture (10) pivotant.

9. Élément de ferrure selon la revendication 1, **caractérisé en ce que** le boîtier (12) comporte un couvercle et **en ce que** le couvercle et le boîtier (12) comportent des évidements (19) face à face pour un palier (13) de l'élément de fermeture (10).

10. Élément de ferrure selon la revendication 9, **caractérisé en ce que** le palier (13) de l'élément de fermeture (10) comporte un boulon d'appui (20) maintenu dans les évidements (19) du couvercle et du boîtier (12), et **en ce que** l'élément de fermeture (10) est monté sur le boulon d'appui (20).

11. Élément de ferrure selon la revendication 1, **caractérisé en ce que** le boîtier (12) a au moins une bride (26, 27) pour l'assemblage d'un rail embouti.
